# EUROPÄISCHE PATENTSCHRIFT

(11) **EP 2 412 497 B1**
(45) Veröffentlichungstag und Bekanntmachung des Hinweises auf die Patenterteilung: **18.12.2013**
(21) Anmeldenummer: 11171823.5
(22) Anmeldetag: 29.06.2011
(51) Int. Cl.: B26F 1/40, B23Q 3/155

(54) **Vorrichtung und Verfahen zum Wechseln des Oberwerkzeugs einer Stanzstation einer Bogenstanzmaschine**
Device and method for changing the top tool of a die cutting station of a sheet punching press
Dispositif et procédé destinés à changer l'outil supérieur d'un poste de coupe par estampage pour une machine à estamper des cintres

(30) Priorität: 29.07.2010 DE 102010032643
(43) Veröffentlichungstag der Anmeldung: 01.02.2012
(73) Patentinhaber: Heidelberger Druckmaschinen AG, 69115 Heidelberg (DE)
(72) Erfinder: Möhringer, Markus, 69469 Weinheim (DE)

(56) Entgegenhaltungen:
- DE-A1- 3 044 083
- DE-A1- 3 712 510
- DE-A1-102008 011 051
- DE-C1- 3 320 959
- DE-C1- 19 904 888
- DE-T2- 69 402 653
- DE-U1-202005 019 797
- JP-A- 59 141 333
- US-A- 3 150 787

## Beschreibung

Die Erfindung betrifft eine Flachbett-Bogenstanz- und/oder -prägemaschine gemäß dem Oberbegriff von Anspruch 1, und ein Verfahren zum Wechseln eines Oberwerkzeugs gemäß Anspruch 7.

### Stand der Technik

Als Stanzen wird das Schneiden mit in sich geschlossenen geometrischen Zuschnittsformen bezeichnet, die kreisförmig, oval oder mehreckig sowie Phantasieformen aller Art sein können. Auch die in der Druckweiterverarbeitung geübten Praktiken, wie Stanzen mit Locheisen, Eckenabstoßen und Registerstanzen werden zu diesem Bereich gezählt. Die Stanzung erfolgt gegen eine Stanzunterlage oder gegen Stempel, teilweise sind es auch Schervorgänge. Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführung handelt (etwa Verpackungen für Kosmetik, Zigaretten, Pharmazie, Lebensmittel, etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich. Diesen Ansprüchen wird das Flachbettstanzen am besten gerecht. Dabei werden die gedruckten und auf einer Palette gestapelten Bogen der Stanzmaschine zugeführt. In der Maschine werden in einer Ausrichteinrichtung die zu stanzenden Bogen passgenau ausgerichtet, von einem Greiferwagen übernommen und exakt in der Stanzeinrichtung zwischen einem fest gelagerten Untertisch und einem über einen Kniehebel oder Exzentergetriebe vertikal bewegbaren Obertisch positioniert.

In bekannten Bogenstanz- und Prägemaschinen, die zum Stanzen, Prägen, Ausbrechen, ggfs. Nutzentrennen und Ablegen von Bögen aus Papier, Pappe und der gleichen eingesetzt werden, ist es bekannt die Bögen mittels Greiferwagen durch die einzelnen Stationen der Maschine zu bewegen. Ein jeweiliger Greiferwagen besitzt eine Greiferbrücke, an der Greifer befestigt sind, die die Bögen an einem vorderen Ende ergreifen. Ein Greiferwagen besitzt weiterhin seitliche Fahrwagen, welche mit endlosen Ketten des Transportsystems verbunden sind und wodurch die Greiferwagen durch die Maschine bewegt werden. Durch diese Art der Bewegung der Bögen durch die Maschine wird ein kontinuierliches Arbeiten in den einzelnen hintereinander angeordneten Stationen der Maschine, insbesondere Stanz-, Ausbrech- und Nutzentrennstation, ermöglicht.

Eine derartige Flachbettstanze ist beispielsweise aus der DE 30 44 083 A1 bekannt. Die beiden Tische sind mit Schneid- und Rillwerkzeugen bzw. entsprechenden Gegenwerkzeugen bestückt, mit denen aus dem taktweise zwischen die Tischfläche geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Eine bekannte Flachbett-Bogenstanzmaschine, welche aus der DE-A-37 12 510 bekannt ist, ist zusätzlich mit einer Handhabungseinrichtung ausgestattet, um einer Bedienungsperson einen Werkzeugwechsel an den einzelnen Bearbeitungsstationen der Stanzmaschine zu erleichtern. Die Handhabungseinrichtung ist hier als halbautomatische Hebevorrichtung ausgestaltet, welche an dem Bedienungspodest der Maschine angeordnet und entlang von dieser verfahrbar ist. Die Bedienungsperson hat die Möglichkeit, die Handhabungseinrichtung an jeder der Bearbeitungsstationen zu positionieren und dann eine Hubgabel auszufahren, um ein Werkzeug zu greifen und zu positionieren. Der Handhabungseinrichtung ist ein Werkzeugmagazin zugeordnet, aus welchem die Werkzeuge entnommen bzw. in dem die nicht mehr benötigten Werkzeuge abgelegt werden können. Das Werkzeugmagazin ist zusammen mit der Handhabungseinrichtung verfahrbar und kann insbesondere aus dem Bedienungsbereich der Maschine heraus bewegt werden, wenn es nicht benötigt wird.

Die DE 694 02 653 T2 beschreibt ein Verfahren zum Austauschen von Stanzwerkzeugen in einer Tiegelstanze mit Hilfe eines verschiebbaren Wagens als auch den Aufbau dieses Wagens. Das Fahrgestell des Wagens befindet sich unterhalb eines Podestes auf der Bedienerseite der Tiegelstanze; oberhalb des Podestes befindet sich eine Einrichtung zur Aufnahme eines zu wechselnden Stanzwerkzeuges. Die Aufnahme ist drehbar gestaltet, sodass ein Stanzwerkzeug in einer horizontalen Position für den Werkzeugwechsel bereitgestellt werden kann. Durch die Verschieblichkeit des Wagens ist sichergestellt, dass der Wagen von einer äußersten Position am Rande des Podestes hin zu einer Übergabeposition direkt vor der Stanzstation der Tiegelstanze bewegt werden kann.

In der DE 695 06 031 T2 ist ebenfalls eine Vorrichtung zum Werkzeugwechsel einer Tiegelstanze offenbart. Im Gegensatz zur zuvor beschriebenen Vorrichtung ist diese auf dem Podest auf der Bedienerseite entlang der Tiegelstanze, d.h. parallel zu ihr, verschieblich. Die Werkzeugaufnahme der Vorrichtung ist derart ausgeführt, dass zeitgleich zwei Oberwerkzeuge in ihr aufgenommen sein können. Durch eine Drehbewegung der Aufnahme wird eines der Werkzeuge in eine Übergabeposition verbracht, in welcher das Stanzwerkzeug in die Stanzstation der Tiegelstanze eingeschoben werden kann.

Diese bekannten Vorrichtungen zum Wechseln von Stanzwerkzeugen eignen sich für Bogenstanzmaschinen mit feststehendem Obertisch und hubbeweglichem Untertisch. Dadurch, dass der Obertisch auch als oberer Tiegel bezeichnet, in einer fixen, festgelegenen Position verbleibt, kann ein Stanzwerkzeug immer auf demselben Höhenniveau von dem Wagen bzw. der Vorrichtung zum Wechseln an die Stanzstation übergeben werden. Für die Verwendung in Bogenstanzmaschinen mit bewegtem Obertisch und feststehendem, unbewegten Untertisch sind die bekannten Wagen bzw. Vorrichtungen zum Wechseln jedoch weniger geeignet. Problematisch dabei ist, dass sich der Obertisch zum Zeitpunkt des Werkzeugwechsels auf einem beliebigen Höhenniveau befinden kann. Der Maschinenbediener muss daher zum Wechseln eines Werkzeugs dieses manuell von dem Wagen bzw. der Vorrichtung zum Wechseln auf dasjenige Höhenniveau anheben oder absenken, in welchem ein Einführen des Stanzwerkzeuges in die Stanzstation möglich ist.

### Aufgabenstellung

Aufgabe der vorliegenden Erfindung ist es daher, eine Stanz- und/oder -prägemaschine mit einer Vorrichtung zum Wechseln des Oberwerkzeugs einer Stanz- und/oder -Prägestation als auch ein Verfahren zum Wechseln eines Oberwerkzeugs zu beschreiben, durch welche ein einfaches und schnelles Wechseln des Oberwerkzeugs einer Stanz- und/oder - Prägestation mit bewegtem Obertisch ermöglicht.

Gelöst wird diese Aufgabe durch eine Flachbett-Bogenstanz- und/oder -prägemaschine mit den Merkmalen von Anspruch 1, als auch durch ein Verfahren zum Wechseln eines Oberwerkzeugs gemäß Anspruch 7.

Die erfindungsgemäße Flachbett-Bogenstanz- und/oder -prägemaschine, nachfolgend der Einfachheit halber als Stanzmaschine bezeichnet - dient dem Bearbeiten von Bogen aus Papier, Pappe, Kunststoff und dergleichen. Die Stanzmaschine besitzt einen Anleger zum Bereitstellen der Bogen, eine Stanz- und/oder -Prägestation zum Bearbeiten der Bogen als auch einen Ausleger, in welchem die bearbeiteten Bogen gesammelt werden. Die Stanzmaschine kann auch noch weitere Bearbeitungsstationen aufweisen, wie zum Beispiel eine Ausbrechstation oder eine Nutzentrennstation. Von einem Bogentransportsystem werden die Bogen vom Anleger bis zum Ausleger durch die Stanzmaschine transportiert. Die Stanz- und/oder -Prägestation besitzt einen festen, unbeweglichen Untertisch und einen hubbeweglichen gegen den Untertisch zustellbaren Obertisch. Der Obertisch verfügt dabei über eine Einrichtung zur Werkzeugaufnahme eines Oberwerkzeugs. Weiter besitzt die Stanzmaschine eine Vorrichtung zum Wechseln des Oberwerkzeugs der Stanz- und/oder -Prägestation, wobei mittels dieser Vorrichtung das Oberwerkzeug in einer im Wesentlichen horizontalen, d.h. waagrechten Bereitstellebene für den Werkzeugwechsel bereitgestellt wird. In vorteilhafter Weise verfügt die Stanzmaschine über einen Höhenausgleichsantrieb, um eine Höhendifferenz zwischen der Bereitstellebene der Vorrichtung zum Wechseln des Oberwerkzeugs und dem Höhenniveau der Einrichtung zur Werkzeugaufnahme zu minimieren und zu beseitigen; in anderen Worten: um die Höhendifferenz gegen Null zu reduzieren. Dies hat den Vorteil, dass das zu wechselnde Oberwerkzeug sich auf dem richtigen Höhenniveau befindet, um eine problemlose Übergabe des Oberwerkzeugs an die Stanz- und/oder -Prägestation sicher zu stellen: da vom Maschinenbediener beim Werkzeugwechsel keine Höhendifferenz überbrückt werden muss, ist zum einen ein schnellerer Werkzeugwechsel ermöglicht und zum anderen ist der Maschinenbediener einer geringeren körperlichen Belastung ausgesetzt.

In einer erfindungsgemäßen Ausführungsvariante ist der Höhenausgleichsantrieb als separater, steuerbarer Antrieb ausgeführt. Dieser Antrieb ist Teil der Vorrichtung zum Wechseln des Oberwerkzeugs und ermöglicht es, die Bereitstellebene der Vorrichtung zum Wechseln derart anzuheben, dass sich die Bereitstellebene auf dem gleichen Höhenniveau wie die mit dem Obertisch verbundene Einrichtung zur Werkzeugaufnahme befindet. In einer erfindungsgemäßen Weiterbildung ist der Höhenausgleichsantrieb mit einer Maschinensteuerung verbunden und die Stanz- und/oder -Prägestation verfügt über ein Erfassungsmittel zur Erfassung des Höhenniveaus der mit dem Obertisch verbundenen Einrichtung zur Werkzeugaufnahme. Das Erfassungsmittel kann dabei als Sensor ausgeführt sein: z.B. als optoelektronischer, potentiometrischer oder induktiver Sensor. Das von dem Erfassungsmittel generierte Signal, welches das Höhenniveau der Einrichtung zur Werkzeugaufnahme charakterisiert, wird an die Maschinensteuerung geleitet, sodass dort zur Überbrückung der Höhendifferenz ein Soll-Hub der Bereitstellungsebene berechnet werden kann und der Antrieb der Vorrichtung zum Wechseln des Oberwerkzeugs zur Ausführung dieses Soll-Hubs entsprechend angesteuert wird.

In einer Weiterbildung ist die Einrichtung zur Werkzeugaufnahme zur Aufnahme eines Schließrahmens mit Stanzwerkzeug und die Vorrichtung zum Wechseln des Oberwerkzeugs zum Wechseln eines Schließrahmens mit Stanzwerkzeug ausgebildet. Es erfolgt also der Wechsel eines in einem Schließrahmen gehaltenen Stanzwerkzeugs. Im Gegensatz zu einem bloßen Wechsel des Stanzwerkzeugs, d.h. der Trägerplatte mit den Stanzmessern, wird eine Vorbereitung des Stanzwerkzeugs im Schließrahmen ermöglicht, während das Stanzwerkzeug in der Vorrichtung zum Wechseln des Oberwerkzeugs bereitgestellt ist. Dies ermöglicht in vorteilhafter Weise eine zusätzliche Zeitersparnis beim Einrichten eines Stanzwerkzeugs im Zuge eines Werkzeugwechsels.

Die Vorrichtung zum Wechseln des Oberwerkzeugs kann unmittelbar angrenzend an die Stanz- und/oder -Prägestation positioniert werden und besitzt eine Werkzeugaufnahme zum Aufnehmen und Bereitstellen des Oberwerkzeugs in einer im Wesentlichen horizontalen, d.h. waagrechten Bereitstellebene. Vorteilhafterweise weist die Vorrichtung zum Wechseln des Oberwerkzeugs einen steuerbaren Höhenausgleichsantrieb auf, zur Hubbewegung der Werkzeugaufnahme der Vorrichtung. Dies stellt sicher, dass eine Höhendifferenz zwischen dem Höhenniveau der Werkzeugaufnahme der Vorrichtung zum Wechseln des Oberwerkzeugs und dem Höhenniveau, in dem das Oberwerkzeug in die Stanz- und/oder - Prägestation eingeführt werden kann, aufgehoben werden kann.

In einer vorteilhaften Weiterbildung der erfindungsgemäßen Vorrichtung weist diese einen weiteren Antrieb auf, insbesondere einen Handantrieb, zum Verschwenken der Werkzeugaufnahme von der im Wesentlichen horizontalen Bereitstellebene in eine im Wesentlichen vertikale Parkposition. Der Einsatz des Handantriebs hat den Vorteil, dass bei entsprechender Übersetzung eine schnelle Schwenkbewegung ermöglicht wird und gleichzeitig ein Einklemmen oder Einquetschen des Maschinenbedieners durch die bewegte Werkzeugaufnahme verhindert wird. Während sich die Werkzeugaufnahme in ihrer vertikalen Parkposition befindet, kann eine sich bedienerseitig vor der Stanzmaschine befindliche Galerie bzw. ein Podest vom Maschinenbediener begangen werden, sprich: die Vorrichtung zum Wechseln des Oberwerkzeugs stellt kein Hindernis dar. Die Verschwenkbarkeit ermöglicht so in vorteilhafter Weise, dass die Galerie bzw. das Podest schmäler gebaut werden kann, wodurch Materialkosten eingespart werden und weshalb nur eine geringere Grundfläche zum Aufstellen der Stanzmaschine benötigt wird.

In einer zusätzlichen Weiterbildung der erfindungsgemäßen Vorrichtung weist deren Werkzeugaufnahme in vorteilhafter Weise parallel zueinander angeordnete Schienen auf, welche ein gleichzeitiges Aufnehmen von zwei Oberwerkzeugen in zueinander parallelen Ebenen ermöglicht. Die Werkzeugaufnahme ist drehbar gelagert und durch eine Drehbewegung um 180° können die zwei Oberwerkzeuge abwechselnd in die horizontale Bereitstellebene verbracht werden. Diese Ausführung der Werkzeugaufnahme ermöglicht ein besonders schnelles Auswechseln des Oberwerkzeugs.

Die Erfindung betrifft auch ein Verfahren zum Wechseln eines Oberwerkzeugs einer Stanz- und/oder -Prägestation mit einem hubbeweglichen Obertisch. Die Stanz- und/oder - Prägestation ist dabei Teil einer wie oben beschriebenen Stanzmaschine. Das Verfahren umfasst dabei die nachfolgenden Schritte:

In einem ersten Schritt wird ein erstes Oberwerkzeug in einer Werkzeugaufnahme einer Vorrichtung zum Wechseln des Oberwerkzeugs in einer Bereitstellebene bereitgestellt. Die Vorrichtung zum Wechseln des Oberwerkzeugs kann dabei insbesondere, wie oben beschrieben, ausgeführt sein. In einem zweiten Schritt wird die Stanz- und/oder - Prägestation angehalten, d.h. die Hubbewegung des Obertischs wird ausgesetzt. Sobald der Obertisch zur Ruhe gekommen ist, wird in einem nächsten Schritt der Höhenunterschied zwischen dem Höhenniveau des Obertischs, genauer dem Höhenniveau der Werkzeugaufnahme des Obertischs, und der Bereitstellebene der Vorrichtung zum Wechseln des Oberwerkzeugs bestimmt. Daraufhin wird entweder der Obertisch oder die Bereitstellebene um den bestimmten Höhenunterschied vertikal bewegt und der Höhenunterschied dadurch ausgeglichen. In einem nächsten Schritt kann dann die Übergabe eines zweiten Oberwerkzeugs aus der Stanz- und/oder -Prägestation in die Werkzeugaufnahme der Vorrichtung zum Wechseln des Oberwerkzeugs erfolgen. Um den Werkzeugwechsel abzuschließen, wird in einem letzten Schritt das erste Oberwerkzeug von der Werkzeugaufnahme der Vorrichtung zum Wechseln des Oberwerkzeugs in die Stanz- und/oder -Prägestation übergeben.

Erfindungsgemäß wird der Höhenunterschied zwischen dem Höhenniveau des Obertischs und der Bereitstellebene dadurch bestimmt, dass das Höhenniveau des Obertischs erfasst, insbesondere gemessen, wird und durch Differenzbildung mit dem bekannten Höhenniveau der Bereitstellebene der Höhenunterschied berechnet wird. Im nachfolgenden Schritt führt dann die Bereitstellebene eine Hubbewegung um den berechneten Höhenunterschied aus. Im Zuge des eigentlichen Werkzeugwechsels, d.h. nach der Übergabe des zweiten Oberwerkzeugs von der Stanz- und/oder -Prägestation an die Werkzeugaufnahme wird die Werkzeugaufnahme um 180° gedreht, um das in die Stanz- und/oder -Prägestation zu verbringende erste Oberwerkzeug in die Bereitstellebene zu verbringen und so eine Übergabe in die Stanz- und/oder -Prägestation zu ermöglichen.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Fig. 1: eine Flachbett-Bogenstanz- und/oder -prägemaschine gemäß dem Stand der Technik
- Fig. 2: eine Flachbett-Bogenstanz- und/oder -prägemaschine in einer erfindungsgemäßen Ausführung
- Fig. 3: eine Ansicht der erfindungsgemäßen Vorrichtung zum Wechseln des Oberwerkzeuges
- Fig. 4: eine seitliche Ansicht der Vorrichtung aus Fig. 3
- Fig. 5: die Wegschwenkbarkeit der Werkzeugaufnahme
- Fig. 6: eine Detailansicht der Vorrichtung aus Fig. 3
- Fig. 7: ein Anwendungsbeispiel der Vorrichtung aus Fig. 3
- Fig. 8: eine alternative Ausführungsvariante der Vorrichtung zum Wechseln des Oberwerkzeugs

In Figur 1 ist der prinzipielle Aufbau einer Bogenstanz- und -prägemaschine 100 zum Stanzen, Ausbrechen, Nutzentrennen und Ablegen von Bögen aus Papier, Pappe und dergleichen dargestellt. Die Stanz- und Prägemaschine 100 besitzt einen Anleger 1, eine Stanzstation 2, eine Ausbrechstation 3 und einen Ausleger 4, die von einem gemeinsamen Maschinengehäuse 5 getragen und umschlossen werden. Von einer Seite, der sogenannten Bedienerseite, sind die Bearbeitungsstationen 2, 3, 4 über einen begehbaren Podest 5.1 zugänglich; auf der gegenüberliegenden Seite, der sogenannten Antriebsseite, befindet sich der Antriebsstrang der Bogenstanz- und -prägemaschine 100.

Die Bögen 6 werden durch einen Anleger 1 von einem Stapel vereinzelt, dem Bogentransportsystem 7 zugeführt und von an Greiferbrücken eines Greiferwagens 8 befestigten Greifern an ihrer Vorderkante ergriffen und in Bogentransportrichtung B intermittierend durch die verschiedenen Stationen 2, 3 und 4 der Stanz- und Prägemaschine 100 hindurchgezogen.
Das Bogentransportsystem 7 besitzt mehrere Greiferwagen 8, sodass mehrere Bögen 6 gleichzeitig in den verschiedenen Stationen 2, 3 und 4 bearbeitet werden können. Die Greiferwagen 8 können von einem Kettenantrieb oder in einer alternativen Ausführungsform durch einen elektromagnetischen Linearantrieb mit Wanderfeldmotoren angetrieben werden.

Die Stanzstation 2 besteht aus einem unteren Tiegel, einem sog. Untertisch 9, und einem oberen Tiegel, einem sog. Obertisch 10. Der Obertisch 10 ist vertikal hin- und herbewegbar h gelagert und mit einem Werkzeug 30 mit Stanz- und Rillmessern versehen. Angetrieben wird der Obertisch 10 durch einen Antrieb 2.1. Dieser ermöglicht es, dass der Obertisch 10 so angehalten bzw. positioniert wird, dass sich die Einrichtung zur Werkzeugaufnahme 30 genau auf der Referenzhöhe r einer vor der Stanzstation 2 angebrachten Vorrichtung zum Wechseln des Oberwerkzeugs 40 befindet. Die Vorrichtung zum Wechseln des Oberwerkzeugs 40 ist in Fig. 1 nicht dargestellt, kann jedoch wie in Fig. 5 dargestellt ausgeführt sein. Der Untertisch 9 ist fest im Maschinengestell 5 gelagert und mit einer Gegenplatte 20 zu den Stanz- und Rillmessern versehen. Beim Prägen kommen an Stelle der Stanz- und Rillwerkzeuge Prägewerkzeuge, insbesondere in Form sogenannter Prägeklischees, zum Einsatz.

Der Greiferwagen 8 transportiert den Bogen 6 von der Stanz- und Prägestation 2 in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen wagenartigen Behälter 12 fallen.

Von der Ausbrechstation 3 gelangt der Bogen 6 in den Ausleger 4, wo der Bogen 6 entweder nur einfach abgelegt wird, oder aber gleichzeitig eine Trennung der einzelnen Nutzen eines jeweiligen Bogens 6 erfolgt. Der Ausleger 4 kann auch eine Palette 13 enthalten, auf der die einzelnen Bögen 6 in Form eines Stapels 14 aufgestapelt werden, so dass nach Erreichen einer bestimmten Stapelhöhe die Palette 13 mit dem Bogenstapel 14 aus dem Bereich der Stanz- und Prägemaschine 100 weggefahren werden kann.

Die Stanzmaschine 100 gemäß Fig. 2 unterscheidet sich nur in der Ausbildung der Stanzstation 2 von der Stanzmaschine 100 gemäß Fig. 1: Im Bereich des Obertischs 10 der Stanzstation 2 ist ein Sensor 17 angeordnet, welcher das Höhenniveau des Obertischs 10, bzw. genauer: das Höhenniveau der Einrichtung zur Werkzeugaufnahme 30 erfasst. Das gemessene Signal wird an eine Maschinensteuerung 15 weitergeleitet. Dort wird der Höhenunterschied zwischen dem gemessenen Höhenniveau und der Referenzhöhe r einer vor der Stanzstation 2 angebrachten Vorrichtung zum Wechseln des Oberwerkzeugs 40 (Schließrahmenwechsler) berechnet. Die Vorrichtung zum Wechseln des Oberwerkzeugs 40 ist in Fig. 1 nicht dargestellt, kann jedoch wie in den Fig. 3 und 4 dargestellt ausgeführt sein. Ein Höhenausgleichsantrieb 42.1 der Vorrichtung 40 erhält von der Maschinensteuerung 15 einen Steuerimpuls, um die Bereitstellebene r des Schließrahmenwechslers (Referenzhöhe) anzuheben.

Figur 3 zeigt die erfindungsgemäße Vorrichtung 40 zum Wechseln des Oberwerkzeugs: die Vorrichtung 40 steht auf dem Maschinenfundament 200 und besitzt Arme 47, welche durch einen vor einer Bogenstanzmaschine 100 angebrachten Podest 5.1, auch als Galerie bezeichnet, hindurch ragen. An den oberen Enden der Arme 47 besitzt die Vorrichtung 40 zwei Werkzeugaufnahmen 45. Eine jeweilige Werkzeugaufnahme 45 wird dabei durch Schienen 45.1 gebildet, in welche ein in Fig. 3 nicht dargestelltes Oberwerkzeug eingeschoben werden kann. Eine jeweilige Schiene 45.1 weit eine Mehrzahl von Rollen 45.2 auf, auf welchen ein nicht dargestelltes Oberwerkzeug reibungsarm bewegt werden kann. Die obere Werkzeugaufnahme 45 liegt in einer Bereitstellebene r, aus welcher ein nicht dargestelltes Oberwerkzeug an eine Stanz- und/oder -Prägestation 2 einer Stanzmaschine 100 übergeben werden kann. Um die untere Werkzeugaufnahme 45 und ein sich in dieser Werkzeugaufnahme befindliches Oberwerkzeug in die Bereitstellebene r zu verbringen, wird die Einheit aus den beiden Werkzeugaufnahmen 45 um 180° gedreht, wie durch den Doppelpfeil d angedeutet. Um ein ungewolltes entgleiten eines Werkzeugs aus den Schienen 45.1 zu vermeiden, ist in jeder Werkzeugaufnahme 45 ein Sicherungselement, hier ausgeführt als Sicherungsstift 45.3, vorgesehen. Dieses ist von Hand betätigbar.
Die Werkzeugaufnahme 45 ist in ihrem Höhenniveau veränderlich. Durch den Motor 42.1, welcher als Höhenausgleichsantrieb wirkt, kann eine Hubbewegung h' der Werkzeugaufnahme 45 bewirkt werden. Der Motor 42.1 ist dabei mit einer Maschinensteuerung 15 verbunden und wird von dieser angesteuert (siehe Fig. 2).

Zur Verdeutlichung des Aufbaus der Vorrichtung 40 zum Wechseln des Oberwerkzeugs ist diese in Fig. 4 in einer seitlichen Ansicht dargestellt.

Der Hubmechanismus zur Durchführung der Hubbewegung h' der Werkzeugaufnahme 45 ergibt sich aus der Zusammenschau der Figuren 3 und 6. Die in Fig. 6 dargestellte Einheit aus Motor 42.1, den Elementen zur Übertragung der Drehbewegung 42.2, 44.1, 44.2, 44.3, 41.2 ist im Drehpunkt 43 drehbeweglich an einem Arm 47 gelagert. Zur Durchführung einer Hubbewegung h' der Werkzeugaufnahme 45 erfährt der Motor 42.1 als Höhenausgleichsantrieb einen Steuerimpuls von der Maschinensteuerung 15. Die Drehbewegung des Motors 42.1 wird über ein Stirnrad 42.2 auf eine Gewindehülse 44.1 übertragen. Der mit einem Gewinde versehene Kopf des Verschiebeelements 46.2 wandelt diese Drehbewegung in eine Verschiebebewegung des Verschiebeelements 46.2. Durch die in einem Langloch 44.2 geführte Verdrehsicherung 44.3 wird dabei ein Mitdrehen der Hauptspindel 41.2 und der daran befestigten Handkurbel 41.1 verhindert. Die Verschiebung des Verschiebeelements 46.2 bewirkt eine Abstandsänderung der Führung 46.1 vom Drehpunkt 43 und damit eine Schwenkbewegung der parallelen Arme 47, was in einer Hubbewegung h' der Werkzeugaufnahme 45 resultiert. Soll das Höhenniveau der Werkzeugaufnahme 45 schnell verändert werden, so lassen sich große Hubbewegungen h' durch Betätigung der Handkurbel 41.1 und Drehen der Hauptspindel 41.2 bewirken.

Nachdem ein Schließrahmen mit Stanzwerkzeug 30.1 aus der Werkzeugaufnahme 45 der Vorrichtung 40 zum Wechseln des Oberwerkzeugs in der Bereitstellebene r in die Stanzstation 2 einer Bogenstanzmaschine 100 eingeführt wurde, kann wie in Fig. 5 dargestellt, die Vorrichtung 40 mit ihrer Werkzeugaufnahme 45 wie durch den Doppelpfeil s angedeutet, verschwenkt werden. Dadurch wird erreicht, dass der Podest 5.1 von einem Maschinenbediener frei begehbar wird und die Vorrichtung 40 kein Hindernis auf dem Podest 5.1 darstellt.

Fig. 7 zeigt eine vorteilhafte zusätzliche Anwendung der Vorrichtung 40 zum Wechseln des Oberwerkzeugs. Beim Wechseln eines Schließrahmens 31 mit Oberwerkzeug wird dieser von aus der Stanzstation 2 herausragenden Armen 2.2 übernommen. Um den Schließrahmen 31 gegen ungewollte Bewegung abzusichern hängt dieser mittels einer Öse in eine Vertiefung 2.3 des Werkzeugübernahmearms 2.2. Soll die Verschiebesicherung aufgehoben werden, so muss die Öse mit dem Schließrahmen 30.1 aus der Vertiefung 2.3 gehoben werden. Dieses Anheben kann durch die Vorrichtung 40 bewerkstelligt werden. Dazu weist die Vorrichtung 40 einen Betätigungsknopf 42.11 auf, um den Höhenausgleichsantrieb 42.1 zu aktivieren und so die Werkzeugaufnahme 45 anzuheben. Im Resultat wird dann der Schließrahmen 30.1 aus der Verschiebesicherung der Vertiefung 2.3 gelöst.

Fig. 8 zeigt eine alternative Ausführungsvariante der erfindungsgemäßen Vorrichtung 40 zum Wechseln des Oberwerkzeugs 10.1. Im Gegensatz zur zuvor beschriebenen Variante erfolgt die Hubbewegung h' der Werkzeugaufnahme 45 in abgewandelter Weise:

Am unteren Ende eines Arms 47 eines jeweiligen Paars von Armen 47 ist eine Rolle 51 angebracht. Die Rolle 51 liegt auf einer Abrollkurve 50 auf. Mittels eines Motors 52, welcher mit den Abrollkurven 50 gekoppelt ist, ist eine Höhenverstellung 53 der Abrollkurven 50 möglich und damit eine Hubbewegung h' der Werkzeugaufnahme. Eine Verschiebebewegung v der Werkzeugaufnahme 45, um diese in einer Parkposition zu verbringen, in welcher die Werkzeugaufnahme 45 nur wenig Platz beansprucht und das Podest 5.1 für den Maschinenbediener frei begehbar ist, wird durch ein Abrollen a der Rollen 51 auf den Kurven 50 erreicht. Dadurch werden die Arme 47 in eine im Wesentlichen vertikale Position verfahren. Die Abrollbewegung a kann vom Maschinenbediener einfach durch Handbetätigung ausgeführt werden. Wie durch den Doppelpfeil d angedeutet, kann dann auch noch die Werkzeugaufnahme 45 selbst in eine vertikale Position verschwenkt werden.

### Bezugszeichenliste

- 1: Anleger
- 2: Stanz- und/oder Prägestation
- 2.1: Antrieb Obertisch / Höhenausgleichsantrieb
- 2.2: Werkzeugübernahmearm von Stanzstation
- 2.3: Vertiefung als Verschiebesicherung
- 3: Ausbrechstation
- 4: Ausleger, ggfs. mit Nutzentrennstation
- 5: Maschinengehäuse
- 5.1: Podest / Galerie
- 6: Bogen
- 7: Bogentransportsystem
- 8: Greiferwagen
- 9: Untertisch / unterer Tiegel
- 10: Obertisch / oberer Tiegel
- 10.1: Oberwerkzeug
- 11: Abfallstücke
- 12: Behälter
- 13: Palette
- 14: Auslagestapel
- 15: Steuerung mit Interface und Eingabegeräten / Maschinensteuerung
- 16: Zuführtisch mit einer Einheit zum Ausrichten der Bogen
- 17: Detektor Höhenniveau Obertisch (Sensor)
- 20: Unterwerkzeug
- 30: Einrichtung zur Werkzeugaufnahme eines Oberwerkzeugs (Stanzwerkzeug)
- 30.1: Schließrahmen mit Stanzwerkzeug
- 40: Vorrichtung zum Wechseln des Oberwerkzeugs (Schließrahmenwechsler)
- 41.1: Handkurbel
- 41.2: Hauptspindel
- 42.1: Motor / Höhenausgleichsantrieb
- 42.11: Betätigungsschalter für Motor
- 42.2: Stirnrad
- 43: Drehpunkt
- 44.1: Gewindehülse
- 44.2: Langloch
- 44.3: Verdrehsicherung
- 45: Werkzeugaufnahme
- 45.1: Führungsschiene mit Rollen
- 45.2: Rollen
- 45.3: Sicherungsstift
- 46: Führung
- 47: Arm
- 48: Handkurbel für Verschwenkbewegung
- 50: Abrollkurve
- 51: Rolle
- 52: Motor zur Höhenverstellung der Abrollkurven
- 53: Höhenverstellung
- 54: Anschlag
- 100: Flachbett-Bogenstanz- und/oder -prägemaschine (Stanzmaschine)
- 200: Fundament
- a: Abrollbewegung
- d: Drehbewegung
- h: Hubbewegung Obertisch
- h': Hubbewegung Werkzeugaufnahme mit Bereitstellebene
- r: Bereitstellebene/ Referenzhöhe Schließrahmenwechsler
- s: Schwenkbewegung
- v: Verschiebebewegung

- B: Bogentransportrichtung
- E: Bogentransportebene

## Patentansprüche

1. Flachbett-Bogenstanz- und/oder -prägemaschine (100) zum Bearbeiten von Bogen (6) aus Papier, Pappe, Kunststoff und dergleichen
mit einem Anleger (1), einer Stanz- und/oder Prägestation (2), einem Ausleger (4) und einer Vorrichtung (40) zum Wechseln des Oberwerkzeugs (30.1) der Stanz-und/oder Prägestation (2), wobei mittels der Vorrichtung (40) das Oberwerkzeug (30.1) in einer im Wesentlichen horizontalen Bereitstellebene (r) für den Wechsel des Oberwerkzeugs (30.1) bereitstellbar ist, und wobei die Stanz- und/oder Prägestation (2) einen festen, unbeweglichen Untertisch (9) und einen hubbeweglichen, gegen den Untertisch (9) zustellbaren Obertisch (10) aufweist, wobei der Obertisch (10) über eine Einrichtung (30) zur Werkzeugaufnahme verfügt,
**dadurch gekennzeichnet,**
**dass** die Flachbett-Bogenstanz- und/oder -prägemaschine (100) einen steuerbaren Höhenausgleichsantrieb (2.1; 42.1) besitzt, um eine Höhendifferenz zwischen der Bereitstellebene (r) und dem Höhenniveau der Einrichtung zur Werkzeugaufnahme zu beseitigen, wobei der Höhenausgleichsantrieb (42.1) als separater, steuerbarer Antrieb als Teil der Vorrichtung (40) zum Wechseln des Oberwerkzeugs ausgeführt ist und die Bereitstellebene (r) derart anhebbar (h') ist, dass sich die Bereitstellebene (r) auf gleichem Höhenniveau wie die Einrichtung (30) zur Werkzeugaufnahme der Stanz- und/oder Prägestation (2) befindet, und
**dass** der Höhenausgleichsantrieb (42.1) mit einer Maschinensteuerung (15) verbunden ist, dass die Stanz- und/oder Prägestation (2) ein Erfassungsmittel (17), insbesondere einen Sensor, besitzt zur Erfassung des Höhenniveaus der Einrichtung (30) zur Werkzeugaufnahme und, dass
das Signal des Erfassungsmittels (17) an die Maschinensteuerung (15) geleitet wird, zur Berechnung eines Soll-Hubs der Bereitstellebene (r).

2. Flachbett-Bogenstanz- und/oder -prägemaschine nach Anspruch 1,
**dadurch gekennzeichnet,**
**dass** die Einrichtung (30) zur Werkzeugaufnahme zur Aufnahme eines Schließrahmens (30.1) mit Stanzwerkzeug und
die Vorrichtung (40) zum Wechseln des Oberwerkzeugs zum Wechseln eines Schließrahmens (30.1) mit Stanzwerkzeug ausgebildet ist.

3. Flachbett-Bogenstanz- und/oder -prägemaschine nach einem der vorangehenden Ansprüche **dadurch gekennzeichnet, dass** die Vorrichtung (40) zum Wechseln des Oberwerkzeugs unmittelbar angrenzend an die Stanz- und /oder Prägestation (2) der Flachbett-Bogenstanz- und /oder -prägemaschine (100) positionierbar ist und eine Werkzeugaufnahme (45) zum Aufnehmen und Bereitstellen des Oberwerkzeugs (30.1) in einer im Wesentlichen horizontalen Bereitstellebene (r) besitzt.

4. Flachbett-Bogenstanz-und/oder-prägemaschine nach Anspruch 3,
**dadurch gekennzeichnet,**
**dass** die Vorrichtung (40) zum Wechseln des Oberwerkzeugs einen weiteren Antrieb (41.1) aufweist, insbesondere einen Handantrieb, zum Verschwenken (s) der Werkzeugaufnahme (45) in eine im Wesentlichen vertikale Parkposition.

5. Flachbett-Bogenstanz-und/oder-prägemaschine nach Anspruch 3,
**dadurch gekennzeichnet,**
**dass** die Vorrichtung (40) zum Wechseln des Oberwerkzeugs (10.1) eine Abrolleinrichtung (50, 51, 54) aufweist zum Verschieben der Werkzeugaufnahme (45) in eine Parkposition.

6. Flachbett-Bogenstanz-und/oder-prägemaschine nach Anspruch 3 oder 4 oder 5,
**dadurch gekennzeichnet,**
**dass** die Werkzeugaufnahme (45) parallel zueinander angeordnete Schienen (45.1) aufweist zur parallelen und gleichzeitigen Aufnahme von zwei Oberwerkzeugen (30.1) und dass die Werkzeugaufnahme (45) um 180° drehbar (d) ist.

7. Verfahren zum Wechseln eines Oberwerkzeugs (30.1) einer Stanz- und /oder Prägestation (2) mit einem hubbeweglichen Obertisch (10), einer Flachbett-Bogenstanz- und/oder -prägemaschine (100) nach einem der Ansprüche 3 bis 6, mit nachfolgenden Schritten:
a) Bereitstellen eines ersten Oberwerkzeugs (30.1) in einer Werkzeugaufnahme (45) einer Vorrichtung (40) zum Wechseln des Oberwerkzeugs nach einem der Ansprüche 6 bis 8, in einer Bereitstellebene (r)
b) Anhalten der Stanz- und /oder Prägestation (2)
c) Bestimmen des Höhenunterschieds zwischen dem Höhenniveau des Obertischs und dem Höhenniveau der Bereitstellebene (r) der Vorrichtung (40) zum Wechseln des Oberwerkzeugs
d) Vertikalbewegung der Bereitstellebene (r) um den bestimmten Höhenunterschied
e) Übergabe eines zweiten Oberwerkzeugs (30.1) von der Stanz- und /oder Prägestation (2) an die Werkzeugaufnahme (45) der Vorrichtung (40) zum Wechseln des Oberwerkzeugs
f) Übergabe des ersten Oberwerkzeugs (30.1) in einer Bereitstellebene (r) von der Werkzeugaufnahme (45) der Vorrichtung (40) zum Wechseln des Oberwerkzeugs an die Stanz- und /oder Prägestation (2), wobei in Schritt c) das Höhenniveau des Obertischs (10) erfasst und damit der Höhenunterschied berechnet wird, wobei in Schritt d) die Bereitstellebene (r) eine Hubbewegung (h') ausführt und wobei zwischen Schritt e) und Schritt f) die Werkzeugaufnahme (45) um 180° gedreht (d) wird.

## Claims

1. Flat-bed sheet-fed die-cutting and/or stamping/embossing machine (100) for processing sheets (6) of paper, board, plastic, or the like, comprising
a feeder (1), a die-cutting and/or stamping/embossing unit (2), a delivery (4), and a device (40) for changing the upper tool (30.1) of the die-cutting and/or stamping/embossing unit (2), wherein the upper tool (30.1) is arrangeable by the device (40) in an essentially horizontal provision plane (r) for an upper tool (30.1) change, and wherein the die-cutting and/or embossing/stamping unit (2) has a fixed, stationary lower table (9) and a liftable upper table (10) that is engageable with the lower table (9), the upper table (10) including a device (30) for receiving tools,
**characterized in**
**that** the flat-bed sheet-fed die-cutting and/or stamping/embossing machine (10) has a controllable height compensation drive (2.1; 42.1) for eliminating a difference in height between the provision plane (r) and the level of the device for receiving tools, wherein the height compensation drive (42.1) is embodied as a separate, controllable drive as part of the device (40) for changing the upper tool and wherein the provision plane (r) is liftable (h') in such a way that the provision plane (r) is on the same level as the device (30) for receiving tools of the die-cutting and/or stamping/embossing unit (2), and
**that** the height compensation drive (42.1) is connected to a machine control (15), the die-cutting and/or embossing unit (2) including a detection means (17), in particular a sensor, for detecting the level of the device (30) for receiving tools, and
**that** the signal of the detecting means (17) is supplied to the machine control (15) to calculate a desired lifting of the provision plane (r).

2. Flat-bed sheet-fed die-cutting and/or stamping/embossing machine according to Claim 1,
**characterized in**
**that** the device (30) for receiving tools is designed to receive a chase (30.1) with a die-cutting tool and that the device (40) for changing the upper tool is designed to change a chase (30.1) with a die-cutting tool.

3. Flat-bed sheet-fed die-cutting and/or stamping/embossing machine according to one of the preceding claims,
**characterized in**
**that** the device (40) for changing the upper tool is positionable directly adjacent to the die-cutting and/or stamping/embossing unit (2) of the flat-bed sheet-fed die-cutting and/or stamping/embossing unit (100) and includes a tool-receiving device (45) for receiving and providing the upper tool (30.1) in an essentially horizontal provision plane (r).

4. Flat-bed sheet-fed die-cutting and/or stamping/embossing machine according to Claim 3,
**characterized in**
**that** the device (40) for changing the upper tool includes a further drive (41.1), in particular a manual drive, for swivelling (s) the tool-receiving device (45) into an essentially vertical parking position.

5. Flat-bed sheet-fed die-cutting and/or stamping/embossing machine according to Claim 3,
**characterized in**
**that** the device (40) for changing the upper tool (10.1) includes a roll-off device (50, 51, 54) for moving the tool-receiving device (45) into a parking position.

6. Flat-bed sheet-fed die-cutting and/or stamping/embossing machine according to Claim 3 or 4 or 5,
**characterized in**
**that** the tool-receiving device (45) includes tracks (45.1) arranged to be parallel to each other for the simultaneous and parallel reception of two upper tools (30.1) and that the tool-receiving device (45) is turnable through 180° (d).

7. Method for changing an upper tool (30.1) of a die-cutting and/or stamping/embossing unit (2) including a liftable upper table (10) in a flat-bed sheet-fed die-cutting and/or stamping/embossing machine (100) according to one of Claims 3 to 6 comprising the following steps of
a) providing a first upper tool (30.1) in a tool-receiving device (45) of a device (40) for changing the upper tool according to one of claims 6 to 8 in a provision plane (r)
b) stopping the die-cutting and/or stamping/embossing unit (2)
c) determining the difference in height between the level of the upper table and the level of the provision plane (r) of the device (40) for changing the upper tool
d) vertically moving the provision plane (r) through the determined difference in height
e) transferring a second upper tool (30.1) from the die-cutting and/or stamping/embossing unit (2) to the tool receiving device (45) of the device (40) for changing the upper tool
f) transferring the first upper tool (30.1) in a provision plane (r) from the tool receiving device (45) of the device (40) for changing the upper tool to the die-cutting and/or stamping/embossing unit (2)
wherein in step c) the level of the upper table (10) is detected and used to calculate the difference in height, wherein in step d) the provision plane (r) carries out a lifting movement (h') and wherein between step e) and step f) the tool-receiving device (45) is rotated through 180° (d).

## Revendications

1. Machine de gaufrage et/ou de découpe de feuilles (100) pour le traitement de feuilles (6) en papier, carton matière plastique et similaire comprenant un margeur (1), une station de gaufrage et/ou de découpe (2), un poste de réception (4) et un dispositif (40) pour le changement de l'outil supérieur (30.1) de la station de gaufrage et/ou de découpe (2), l'outil supérieur (30.1) étant disponible au moyen du dispositif (40) dans un plan de disponibilité sensiblement horizontal pour le changement de l'outil supérieur (30.1), et la station de gaufrage et/ou de découpe (2) présentant une table inférieure fixe immobile (9) et une table supérieure (10) mobile en élévation par rapport à la table inférieure (9), la table supérieure (10) disposant d'un dispositif (30) pour le logement de l'outil,
**caractérisée en ce que**
la machine à plat de gaufrage, et/ou de découpe de feuilles (100) comprend un entraînement de compensation de hauteur (2.1 ; 42.1) pour compenser une différence de hauteur entre le plan de disponibilité (r) et le niveau de hauteur du dispositif pour le logement de l'outil, l'entraînement de compensation de hauteur (42.1) étant réalisé comme un entraînement séparé, commandable, faisant partie du dispositif (40) pour le changement de l'outil supérieur, et le plan de disponibilité (r) étant soulevable (h') de sorte que le plan de disponibilité (r) se trouve au même niveau de hauteur que le dispositif (30) pour le logement d'outils de la station de gaufrage et/ou de découpe (2), et
**en ce que** l'entraînement de compensation de hauteur (42.1) est relié à une commande de machine (15), **en ce que** la station de gaufrage et/ou de découpe (2) possède un moyen de saisie (17), en particulier un détecteur, pour la saisie du niveau de hauteur du dispositif (30) pour le logement d'outil, et **en ce que** le signal du moyen de saisie (17) est amené à la commande de machine (15) pour le calcul d'une course théorique du plan de disponibilité (r).

2. Machine de gaufrage et/ou de découpe de feuilles selon la revendication 1,
**caractérisée en ce que**
le dispositif (30) pour le logement d'outil est réalisé pour le logement d'un cadre de fermeture (30.1) avec un outil de découpe et
le dispositif (40) est réalisé pour le changement de l'outil supérieur et du cadre supérieur (30.1) d'outil de découpe avec un outil de coupe.

3. Machine de gaufrage et/ou de découpe de feuilles selon l'une des revendications précédentes, **caractérisée en ce que** le dispositif (40) pour le changement de l'outil supérieur est positionnable directement juxtaposé à la station de gaufrage et/ou de découpe (2) de la machine à plat de gaufrage, et/ou de découpe de feuilles (100) et un logement d'outil (45) possède pour le logement et la disponibilité de l'outil supérieur (30.1) dans un plan de disponibilité (r) sensiblement horizontal.

4. Machine de gaufrage et/ou de découpe de feuilles selon la revendication 1,
**caractérisée en ce que**
le dispositif (40) pour le changement de l'outil supérieur présente un autre entraînement (41.1), en particulier un entraînement manuel pour le basculement (s) du logement d'outil (45) dans une position de parking sensiblement verticale.

5. Machine de gaufrage et/ou de découpe de feuilles selon la revendication 3,
**caractérisée en ce que**
le dispositif (40) pour le changement de l'outil supérieur (10.1) présente un dispositif de débobinage (50, 51, 54) pour le déplacement du logement d'outil (45) dans une position de parking.

6. Machine de gaufrage et/ou de découpe de feuilles selon la revendication 3 ou 4 ou 5, **caractérisée en ce que** le logement d'outil (45) présente des rails (45.1) disposés parallèlement entre eux pour le logement parallèle et simultané de deux outils supérieurs (30.1) et **en ce que** le logement d'outil (45) est rotatif (d) sur 180°.

7. Procédé pour le changement d'un outil supérieur (30.1) d'une station de gaufrage et/ou de découpe (2) avec une table supérieure mobile en élévation (10), une machine à plat de gaufrage, et/ou de découpe de feuilles (100) selon l'une des revendications 3 à 6 avec les étapes suivantes .
a) disponibilité d'un premier outil supérieur (30.1) dans un logement d'outil (45) d'un dispositif (40) pour le changement de l'outil supérieur selon l'une des revendications 6 à 8, dans un plan de disponibilité (r),
b) arrêt de la station de gaufrage et/ou de découpe (2)
c) détermination de la différence de hauteur entre le niveau de hauteur de la table supérieure et du niveau de hauteur du plan de disponibilité (r) du dispositif (40) pour le changement de l'outil supérieur,
d) déplacement vertical du plan de disponibilité (r) de l'équivalent de la différence de hauteur déterminée
e) remise d'un second outil supérieur (30.1) dans un plan de disponibilité (r) depuis le logement d'outil (45) du dispositif (40) pour le changement de l'outil supérieur de la station de gaufrage et/ou de découpe (2), dans l'étape c) le niveau de hauteur de la table supérieure (10) étant saisi et ainsi la différence de hauteur calculée, dans l'étape d) plan de disponibilité (r) exécutant un déplacement d'élévation (h') et entre l'étape e) et l'étape f) le logement (45) étant tourné (d) de 180°.
